# EUROPÄISCHE PATENTANMELDUNG

(11) **EP 4 620 348 A1**
(43) Veröffentlichungstag der Anmeldung: **24.09.2025**
(21) Anmeldenummer: 25162975.4
(22) Anmeldetag: 11.03.2025
(51) Int. Cl.: A45C 3/00, A45C 5/03, A45C 13/00, A45C 13/04

(54) **AUFSCHWENKBARER BEHÄLTER MIT EINER ÖFFNUNGSWINKELBEGRENZUNG**

(30) Priorität: 14.03.2024 DE 102024107233
(71) Anmelder: RIMOWA GmbH, 50829 Köln (DE)
(72) Erfinder: RADULESCU, Cosmin, 50859 Köln (DE); PITEA, Calin, 50259 Pulheim (DE); NARANJO, Francisco, 51069 Köln (DE)
(74) Vertreter: Dr. Solf & Zapf Patent- und Rechtsanwalts PartG mbB

(57) **Zusammenfassung**

Die vorliegende Erfindung betrifft einen Behälter (1), mit zumindest zwei einen inneren Aufnahmeraum zur Aufnahme von Gegenständen umfangsgemäß umgebenden Rahmenelementen (2), die einseitig miteinander um eine Schwenkachse (X) aus einem geschlossenen Zustand des Behälters (1) in einen geöffneten Zustand des Behälters (1) aufschwenkbar verbunden sind, wobei ein maximaler Öffnungswinkel der Rahmenelemente (2) mittels mindestens eines faltbaren Verbindungselementes (6) begrenzt wird. Das Verbindungselement (6) weist mindestens zwei Verbindungsmittel (8) und mindestens zwei Halteteile (10) auf und die Rahmenelemente (2) weisen jeweils an einer Innenwandung an sich radial zur Schwenkachse (X) erstreckenden Seitenabschnitten (12) korrespondierend mindestens ein Gegenverbindungsmittel (14) zur lösbaren Verbindung mit den Verbindungsmitteln (8) des Verbindungselementes (6) und mindestens ein Gegenhalteteil (16) zur lösbaren Verbindung mit den Halteteilen (10) des Verbindungselementes (6) auf. Zur Verbindung des Verbindungsmittels mit dem jeweiligen Gegenverbindungsmittel (14) sind die Verbindungsmittel (8) parallel zu der Schwenkachse (X) zu dem jeweilig korrespondierenden Gegenverbindungsmittel (14) bewegbar und zur Verbindung des Halteteils (10) mit dem jeweiligen Gegenhalteteil (16) sind die Halteteile (10) radial zur Schwenkachse (X) zu dem jeweilig korrespondierenden Gegenhalteteil (16) bewegbar.

## Beschreibung

Die Erfindung betrifft einen Behälter, wie zum Beispiel eine Tasche oder einen Koffer. Der Behälter weist zumindest zwei Rahmenelemente auf, welche einen inneren Aufnahmeraum zur Aufnahme von Gegenständen umfangsgemäß umgeben. Die Rahmenelemente sind einseitig um eine Schwenkachse aus einem geschlossenen Zustand des Behälters in einen geöffneten Zustand des Behälters aufschwenkbar miteinander verbunden. Ein maximaler Öffnungswinkel der Rahmenelemente wird mittels mindestens eines Verbindungselementes begrenzt. Zur Verbindung des Verbindungselementes mit den Rahmenelementen weist das Verbindungselement mindestens zwei Verbindungsmittel und mindestens zwei Halteteile auf. Die Rahmenelemente weisen jeweils an einer Innenwandung an sich radial zur Schwenkachse erstreckenden Seitenabschnitten korrespondierend mindestens ein Gegenverbindungsmittel zur lösbaren Verbindung mit den Verbindungsmitteln des Verbindungselementes und mindestens ein Gegenhalteteil zur lösbaren Verbindung mit den Halteteilen des Verbindungselementes auf. Es ist vorgesehen, dass zur Verbindung des Verbindungsmittels mit dem jeweiligen Gegenverbindungsmittel die Verbindungsmittel parallel zu der Schwenkachse zu dem jeweilig korrespondierenden Gegenverbindungsmittel bewegbar sind. Des Weiteren betrifft die Erfindung ein Verbindungselement zur Verwendung bei einem Behälter der vorgenannten Art und eine Verbindungselementengruppe aufweisend zwei derartige Verbindungselemente.

Derartige Behälter sind insbesondere in Form von Akten- bzw. Dokumentenkoffern, aber auch Handtaschen bekannt. Regelmäßig sind Rahmenelemente selbst als Kofferschalen ausgebildet oder bilden ein Gerüst zur Stabilisierung von insbesondere flexiblen, häufig textilen, Kofferschalen. Die Behälter weisen dabei Verbindungselemente auf, welche den maximalen Öffnungswinkel begrenzen, wobei die beiden Rahmenelemente regelmäßig mit einem im Wesentlichen dreieckigen Textil, als Verbindungselement verbunden, zusammengenäht werden, um den maximalen Öffnungswinkel zu begrenzen.

Die bekannten Verbindungselemente können lösbar an den jeweiligen Seitenabschnitten der Rahmenelemente befestigt werden, wobei das jeweilige Verbindungselement einseitig an einem ersten Seitenabschnitt des Rahmenelements befestigt wird und anderseitig an dem zur Schwenkachse dem Seitenabschnitt des einen Rahmenelements gegenüberliegenden Seitenabschnitt des jeweiligen anderen Rahmenelements befestigt wird. Lösbare Verbindungselemente haben den Vorteil, dass der Behälter modularer, insbesondere anpassbarer ist. Auch ermöglichen Behälter mit lösbaren Verbindungselementen bei Beschädigungen an dem jeweiligen Verbindungselement eine vereinfachte Instandsetzung, ohne beispielsweise Nähte oder Klebeverbindungen öffnen/trennen zu müssen.

Lösbare Verbindungen zwischen dem Verbindungselement und den Rahmenelementen werden häufig jeweils aus einem Verbindungsmittel und einem Gegenverbindungsmittel bereitgestellt. Diese Verbindungen sind insbesondere als Druckknopfverbindungen oder Klettverbindungen ausgebildet. Bekannt ist, dass das Verbindungselement mit dem Verbindungsmittel, ein erstes Druckknopf- oder Klettverbindungselement, und das jeweilige Rahmenelement ein korrespondierendes Gegenverbindungsmittel, ein zweites Druckknopf- oder Klettverbindungselement, aufweist. Das Verbindungsmittel wird mit dem Gegenverbindungsmittel durch eine Bewegung parallel zu der Schwenkachse in Eingriff gebracht, wodurch das Verbindungselement mit dem Rahmenelement verbunden wird. Häufig wird das Verbindungselement auch mit einer Vielzahl von Druckknopfverbindungen oder langen Klettverbindungsstreifen an dem Rahmenelement verbunden.

Bekannt sind zudem Behälter, bei denen der maximale Öffnungswinkel dadurch eingestellt wird, dass die beiden Rahmenelemente mit einem im Wesentlichen dreieckigen Textil verbunden, insbesondere zusammengenäht, sind.

Auch sind Kombinationen von Verbindungsarten bekannt, so dass das Verbindungselement sowohl Verbindungsmittel als auch Haltemittel aufweist. In diesem Fall ist vorgesehen, dass die Rahmenelemente korrespondierende Gegenhaltemittel und Gegenverbindungsmittel aufweisen. Bekannt ist, dass die Haltemittel und die Gegenhaltemittel als Klettverbindung ausgeführt werden, wobei die Verbindungsmittel und Gegenverbindungsmittel als Druckknopfverbindungen ausgeführt werden. Vorteilhaft wird bei dieser bekannten Variante eine große Haftfläche mittels der Klettverbindung und eine hohe Haltekraft mittels der Druckknopfverbindung bereitgestellt.

Des Weiteren ist es aus dem Stand der Technik bekannt, das jeweils zwei zueinander um die Schwenkachse aufschwenkbare Kofferschalen mittels zweier Verbindungselemente miteinander verbunden werden, so dass jeweils ein erster Seitenabschnitt des ersten Rahmenelements mittels eines ersten Verbindungselementes mit einem ersten Seitenabschnitt des zweiten Rahmenelements verbunden ist und ein zweiter Seitenabschnitt des ersten Rahmenelements mittels eines zweiten Verbindungselementes mit einem zweiten Seitenabschnitt des zweiten Rahmenelements verbunden ist. Vorteilhaft können bei dieser Variante die Verbindungselemente gemeinsam als ein Raumteiler fungieren, indem diese parallel zur Schwenkachse miteinander verbunden sind.

Bei den aus dem Stand der Technik bekannten Verbindungselementen hat sich jedoch ein Verbesserungspotenzial hinsichtlich der Montage und/oder der Widerstandsfähigkeit gezeigt. Insbesondere sind die bekannten Verbindungselemente nicht einhändig von einem Anwender an den Rahmenelementen montierbar. Da zum Lösen bei den aus dem Stand der Technik bekannten Behältern die Verbindungsmittel und die Haltemittel in eine gleiche, parallel zur Schwenkachse gerichtete Trennrichtung weisend voneinander lösbar sind, können sich die Verbindungen, insbesondere die Kombination aus einer Druckknopfverbindung und einer Klettverbindung, bei einem Überschreiten einer bestimmten, parallel zu Schwenkachse gerichteten, Lösekraft ungewollt gleichzeitig lösen. Regelmäßig hat das zur Folge, dass der Öffnungswinkel der beiden Rahmenelemente zueinander nicht mehr begrenzt ist und die Rahmenelemente um die Schwenkachse herum unkontrolliert aufschwenken. Beschädigungen an den in dem Aufnahmeraum des Behälters aufgenommenen Gegenständen oder der Verlust selbiger geht dabei häufig mit dem ungewollten Lösen der Verbindungselemente einher.

Der Erfindung liegt die Aufgabe zugrunde, einen aufschwenkbaren Behälter mit einer Öffnungswinkelbegrenzung zur Verfügung zu stellen, welcher die aus dem Stand der Technik bekannten Nachteile überwindet, insbesondere eine vereinfachte Montage und vorzugsweise eine erhöhte Sicherheit gegen ein ungewolltes Lösen aufweist.

Die Aufgabe wird erfindungsgemäß durch die Merkmale des Anspruchs 1 gelöst. Dadurch, dass zur Verbindung des Halteteils mit dem jeweiligen Gegenhalteteil die Halteteile radial zur Schwenkachse zu dem jeweilig korrespondierenden Gegenhalteteil bewegbar sind, lässt sich auf vorteilhafte Art eine einhändige Montage des Verbindungselements mit dem jeweiligen Seitenabschnitt des Rahmenelements realisieren. Die Kombination aus zwei Bewegungsrichtungen macht des Weiteren ein Umgreifen überflüssig. Vorzugsweise kann der Anwender einen entsprechenden Abschnitt des Verbindungselements in eine Hand nehmen und nacheinander zunächst das Verbindungselement so radial zur Schwenkachse bewegen, dass das Halteteil mit dem Gegenhalteteil mittels der Bewegung radial zur Schwenkachse verbunden ist. Nachfolgend kann der Anwender, insbesondere ohne umzugreifen, dass Verbindungselement derart bewegen, dass das Verbindungsmittel parallel zu der Schwenkachse bewegt wird und sich mit dem korrespondierenden Gegenverbindungsmittel verbindet. Zur Verbindung des Verbindungsmittels mit dem Gegenverbindungsmittel kann vorgesehen sein, dass das Verbindungselement um die Verbindung zwischen Gegenhalteteil und Halteteil geschwenkt werden kann, so dass das Verbindungsmittel im Wesentlichen parallel zur Schwenkachse bewegbar ist.

Ein weiterer Vorteil der Erfindung liegt darin, dass das Halteteil von dem Gegenhalteteil durch eine erste Trennbewegung, welche radial zur Schwenkachse gerichtet ist, lösbar ist, wohingegen das Verbindungsmittel von dem Gegenverbindungsmittel durch eine zweite Trennbewegung, welche parallel zur Schwenkachse gerichtet ist, lösbar ist. Die erste Trennbewegung und die zweite Trennbewegung sind daher nicht gleichgerichtet, so dass die Gefahr eines ungewollten Lösens durch eine in eine bestimmte Richtung wirkende Lösekraft, insbesondere eine parallel zur Schwenkachse gerichtete Lösekraft, verhindert/verringert wird.

Es liegt im Rahmen der Erfindung, dass der Behälter als ein Koffer, als eine Tasche, insbesondere eine Handtasche, ausgebildet sein kann. Der Behälter ist auch nicht auf bestimmte Ausführungen derselben, z. B. als Hartschalenkoffer, beschränkt.

Vorzugsweise sind die Rahmenelemente selbst als Kofferschalen ausgebildet oder einstückig mit einer harten oder flexiblen Kofferschale verbunden. Es liegt auch im Rahmen der Erfindung, dass die Rahmenelemente derart ausgebildet sind, dass sie ein Gerüst zur Stabilisierung von insbesondere flexiblen, häufig textilen, Kofferschalen bereitstellen.

In einer vorteilhaften Ausführungsform der Erfindung ist das Gegenhalteteil als eine sich radial von der Schwenkachse abweisend zu einem freien Ende erstreckende Riegelzunge ausgebildet. Korrespondierend dazu ist das entsprechend am Verbindungselement ausgebildete Halteteil als eine korrespondierend ausgebildete Aufnahmehülse ausgebildet. Vorteilhaft wird bei dieser Variante die Verbindung zwischen Halteteil und Gegenhalteteil dadurch hergestellt, dass die Aufnahmehülse radial zur Schwenkachse auf die Riegelzunge aufsteckbar ausgebildet ist. Vorzugsweise weist die Aufnahmehülse ein geschlossenes Ringprofil auf, was den besonderen Vorteil hat, dass das Halteteil formschlüssig gegen Lösekräfte, welche senkrecht zu der sich radial zu der Schwenkachse erstreckenden Riegelzunge wirken, blockiert ist. Einem ungewollten Lösen wird dadurch auf vorteilhafte Weise vorgebeugt.

Insbesondere kann vorgesehen sein, dass die Aufnahmehülse einen derart an die Riegelzunge angepassten Innendurchmesser aufweist, dass zur Anordnung der Aufnahmehülse auf der Riegelzunge bzw. der Riegelzunge in der Aufnahmehülse eine händisch erzeugbare Aufdornkraft notwendig ist, so dass die Aufnahmehülse auch kraftschlüssig auf der Riegelzunge gehalten ist.

Ergänzend oder alternativ kann vorgesehen sein, dass die Verbindung zwischen Verbindungsmittel und Gegenverbindungsmittel die Verbindung des Halteteils, insbesondere der Aufnahmehülse mit dem Gegenhalteteil, insbesondere die Riegelzunge, stützt und/oder die Bewegung des Halteteils derart einschränkt, dass das Halteteil nicht von dem Gegenhalteteil gelöst werden kann, solange das Verbindungsmittel mit dem Gegenverbindungsmittel verbunden ist.

Insbesondere verhindern die Aufdornkraft und die kraftschlüssige Verbindung der Aufnahmehülse auf der Riegelzunge und/oder die Stützung und Bewegungseinschränkung der Verbindung zwischen Verbindungsmittel und Gegenverbindungsmittel, dass bei einer alternativen Variante, gemäß welcher sich die Riegelzunge radial zu der Schwenkachse weisend zu einem freien Ende erstreckt, sich die Aufnahmehülse schwerkraftbedingt von der Riegelzunge trennt.

Es liegt im Rahmen der Erfindung, dass das Verbindungsmittel vorzugsweise mit dem jeweiligen, korrespondierend ausgebildeten Gegenverbindungsmittel formschlüssig, insbesondere mittels einer Klettverbindung oder kraftschlüssig oder kraftformschlüssig, insbesondere einer Verschraubung, vorzugsweise mittels einer Rastverbindung, beispielsweise einer Druckknopfverbindung, lösbar verbunden ist.

Vorzugsweise wird die Herstellung des Behälters dadurch vereinfacht, dass jeweils ein Gegenverbindungsmittel und ein Gegenhalteteil auf einer gemeinsamen Montageplatte angeordnet sind. Zweckmäßig kann die Montageplatte an der Innenumfangswandung in dem Seitenabschnitt des Rahmenelements angeordnet/anordenbar sein. Die Variante hat zum einen den Vorteil, dass die Anordnung des Gegenhalteteils relativ zu den Gegenverbindungsmittel unabhängig von dem Rahmenteil erfolgen kann, was die Montage, insbesondere hinsichtlich einer Zugänglichkeit der jeweiligen Elemente, vereinfacht. Die Montageplatte wiederum kann an das Rahmenelement angeschraubt und/oder stoffschlüssig angebracht, insbesondere angeklebt werden.

Die Herstellung und Montagesicherheit kann darüber hinaus noch verbessert werden, indem gemäß einer vorteilhaften Variante zumindest das Gegenhalteteil monolithisch einstückig mit der Montageplatte ausgebildet ist. Insbesondere ist das Gegenhalteteil als Riegelzunge materialeinheitlich zusammen mit der Montageplatte ausgebildet, insbesondere in einem Stanz-Biege-Verfahren hergestellt.

Vorzugsweise ist das Verbindungsmittel an den jeweiligen maximalen Öffnungswinkel der beiden Rahmenelemente angepasst. Dadurch, dass das Verbindungsmittel insbesondere eine dreieckförmige oder trapezförmige, besonders bevorzugt symmetrisch-trapezförmige, Schnittfläche radial zur Schwenkachse aufweist, kann das Verbindungsmittel einen sich beim Öffnen der Rahmenelemente gegen die Schwenkachse weisend verbreiternden, im Wesentlichen V-förmigen, Spalt besonders effizient ausfüllen bzw. verschließen.

Gemäß einer vorteilhaften Variante des Behälters weist der Behälter zwei axial zur Schwenkachse versetzt angeordnete Verbindungselemente auf, welche jeweils zwei zur Schwenkachse gegenüberliegend angeordnete Rahmenelemente miteinander verbinden. Die vier Rahmenelemente und die beiden Verbindungselemente sind insbesondere gemäß einem der vorausgegangenen Ausführungsbeispiel ausgeführt bzw. miteinander verbunden. Beide Verbindungselemente begrenzen den gleichen maximalen Öffnungswinkel der Rahmenelemente zueinander.

Die Verwendung von zwei Verbindungselementen hat zudem den Vorteil, dass der maximale Öffnungswinkel auch bei einer erhöhten Beanspruchung, zum Beispiel einer großen Krafteinwirkung in Umfangsrichtung um die Schwenkachse auf die Rahmenelemente, beibehalten werden kann. Insbesondere können dadurch auch die Rahmenelemente selbst schwerer bzw. massiver, insbesondere aus Gründen des Schutzes oder Designs, ausgebildet werden. Ein weiterer Vorteil liegt darin, dass im geöffneten Zustand des Behälters sich die Rahmenelemente zueinander nicht verdrehen und vorzugsweise eine relativ zur Schwenkachse spiegelsymmetrische Öffnungsstellung einnehmen. Ein Verdrehen der Rahmenelemente zueinander kann sich aufgrund innerer Verspannungen nachteilig auf die Rahmenelemente und/oder auf die Verbindung, beispielsweise ein oder mehrere Gelenke, der beiden Rahmenelemente im Bereich der Schwenkachse auswirken.

Veranschaulicht sieht es die vorteilhafte Variante mit zwei Verbindungselementen vor, dass jeweils die zwei zueinander um die Schwenkachse aufschwenkbaren Rahmenelemente mittels zweier Verbindungselemente miteinander verbunden sind, so dass jeweils ein erster Seitenabschnitt des ersten Rahmenelements mittels des ersten Verbindungselementes mit einem ersten Seitenabschnitt des zweiten Rahmenelements verbunden ist und ein zweiter Seitenabschnitt des ersten Rahmenelements mittels des zweiten Verbindungselementes mit einem zweiten Seitenabschnitt des zweiten Rahmenelements verbunden ist.

Vorteilhaft sind die beiden Verbindungselemente mittels zumindest eines parallel zur Schwenkachse verlaufenden Raumteilers, insbesondere zu einer Verbindungselementengruppe, verbunden. Es liegt im Rahmen der Erfindung, dass gemäß einer vorteilhaften Variante der Raumteiler an den beiden Verbindungselementen lösbar anordenbar ist. Der Raumteiler selbst kann vorteilhaft derart ausgebildet sein, dass er verschiedene funktionale Anforderungen erfüllt. Insbesondere kann der Raumteiler Taschen zur Aufnahme von Gegenständen aufweisen, zweckmäßig ein Register zur sortierten Lagerung von Gegenständen und/oder Dokumenten, vorteilhaft zumindest ein mit einem Reißverschluss oder einem Klettverschluss verschließbares Ordnungsfach, vorzugsweise eine gegen NFC-Signale geschützte Tasche.

Vorzugsweise weist der Behälter, insbesondere die Rahmenelemente und/oder das Verbindungselement und/oder der Raumteiler elektrische Einrichtungen, wie einen Stromspeicher zum Laden mobiler Geräte und/oder eine Ortungseinrichtung, insbesondere einen GPS-Sensor oder Bluetooth-Sende-Einrichtung, wie ein Apple Airtag und/oder eine andere Art von Diebstahlsicherung, auf.

Zweckmäßig weist der Behälter eine Verschlusseinrichtung auf, beispielsweise ein Schlüsselschloss und/oder ein Zahlenschloss, welche den Behälter in seinem geschlossenen Zustand hält und nicht berechtigten Personen das Öffnen des Behälters erschwert.

In einer besonderen Variante der Erfindung ist vorgesehen, dass der Behälter drei Rahmenelemente aufweist, wobei zwei Rahmenelemente jeweils als Kofferschale bzw. als ein Gerüst für eine Kofferschale ausgebildet sind und ein Rahmenelement als ein zwischen den Kofferschalen angeordnetes Zwischenglied. Das als Zwischenglied ausgebildete Rahmenelement ist auf gegenüberliegenden Seiten mit jeweils einem Rahmenelement um jeweils eine Schwenkachse schwenkbar auf die vorgenannte Art verbunden.

Des Weiteren wird die der Erfindung zugrunde gelegte Aufgabe mittels eines Verbindungselements zur Begrenzung eines maximalen Öffnungswinkels von einem Behälter, insbesondere einer Tasche oder einem Koffer, insbesondere der vorgenannten Art, gelöst. Das erfindungsgemäße Verbindungselement weist die Merkmale des Verbindungselements gemäß zumindest einer der vorgenannten Ausführungen auf.

Weitere vorteilhafte Ausgestaltungen der Erfindung ergeben sich aus der folgenden Figurenbeschreibung und den abhängigen Unteransprüchen.

Es zeigen:
- Fig. 1: eine perspektivische Ansicht einer Variante eines Behälters in einem geöffneten Zustand mit einer ersten Ausführung eines Verbindungselements,
- Fig. 2: eine perspektivische Ansicht einer weiteren Ausführung des Verbindungselements und eine perspektivische Ansicht auf eine Rückseite einer Variante einer Montageplatte zur Anordnung an einem Rahmenelement,
- Fig. 3: eine perspektivische Ansicht eines Teilbereichs des Verbindungselements gemäß Fig. 2 und eine perspektivische Ansicht auf eine Vorderseite der Montageplatte gemäß Fig. 2 und
- Fig. 4: eine perspektivische Ansicht eines Teilbereichs einer weiteren Variante des Behälters mit losgelöstem Verbindungselement, wobei in einem Seitenabschnitt an einer Innenwandung eines Rahmenelements des Behälters die Montageplatte gemäß Figur 2 und 3 montiert ist.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

In Figur 1 ist ein Behälter 1 mit zumindest zwei einen inneren Aufnahmeraum zur Aufnahme von Gegenständen umfangsgemäß umgebenden Rahmenelementen 2 dargestellt. Der in Fig. 1 dargestellte Behälter 1 ist als eine Handtasche ausgebildet, wobei die Rahmenelemente 2 mit zwei Hartschalen 4 verbunden ausgebildet sind.

Die Rahmenelemente 2 sind, wie in Fig. 1 dargestellt, einseitig miteinander, um eine Schwenkachse X aus einem nicht dargestellten geschlossenen Zustand des Behälters 1 in einen in Fig. 1 dargestellten geöffneten Zustand des Behälters 1 aufschwenkbar, verbunden.

Mittels zumindest eines, in den Fig. 1, 2 oder 3 dargestellten, Verbindungselementes 6 wird ein maximaler Öffnungswinkel der Rahmenelemente 2 begrenzt. Das Verbindungselement 6 ist faltbar, so dass es sich beim Schließen der Rahmenelemente 2 bzw. im geschlossenen Zustand des Behälters 1 zusammenfaltet. Vorzugsweise ist das Verbindungselement 6 aus einem Textil und/oder Leder und/oder Lederimitate hergestellt.

Das Verbindungselement 6 weist, wie in Fig. 2 dargestellt, zur Verbindung mit den Rahmenelementen 2 mindestens zwei Verbindungsmittel 8 und mindestens zwei Halteteile 10 auf. Die Rahmenelemente 2 weisen jeweils an einer Innenwandung an sich radial zur Schwenkachse X erstreckenden Seitenabschnitten 12 korrespondierend mindestens ein Gegenverbindungsmittel 14 zur lösbaren Verbindung mit den Verbindungsmitteln 8 des Verbindungselementes 6 und mindestens ein Gegenhalteteil 16 zur lösbaren Verbindung mit den Halteteilen 10 des Verbindungselementes 6 auf. Die Anordnung der Gegenhalteteile 16 und Gegenverbindungsmittel 14 ist exemplarisch in einem Seitenabschnitt 12 eines Rahmenelements 2 in Fig. 4 dargestellt.

Zur Verbindung des Verbindungsmittels mit dem jeweiligen Gegenverbindungsmittel 14 sind die jeweiligen Verbindungsmittel 8 parallel zu der Schwenkachse X zu dem jeweilig korrespondierenden Gegenverbindungsmittel 14 bewegbar. In den Fig. 1 und 4 ist die Bewegungsrichtung 18 zum Verbinden der Verbindungsmittel 8 mit den Gegenverbindungsmitteln 14 gekennzeichnet. Korrespondierend dazu ist das Verbindungsmittel 8 zum Trennen der Verbindung parallel zu der Schwenkachse X entgegengesetzt zu dem jeweiligen Gegenverbindungsmittel 14 bewegbar.

Erfindungsgemäß ist vorgesehen, dass zur Verbindung des Halteteils 10 mit dem jeweiligen Gegenhalteteil 16 die Halteteile 10 radial zur Schwenkachse X zu dem jeweilig korrespondierenden Gegenhalteteil 16 bewegbar sind. In den Fig. 1 und 4 ist die Bewegungsrichtung 20 zum Verbinden der Halteteile 10 mit den Gegenhalteteilen 16 gekennzeichnet. Korrespondierend dazu ist das Halteteil 10 zum Trennen der Verbindung radial zu der Schwenkachse X entgegengesetzt zu dem jeweiligen Gegenhalteteil 16 bewegbar.

In Fig. 1 ist vorteilhaft dargestellt, dass die Bewegungsrichtung 20' des Halteteils 10 zum Trennen von dem jeweiligen Gegenhalteteil 16 senkrecht zu der Bewegungsrichtung 18' zum Trennen des Verbindungsmittels von dem Gegenverbindungsmittel 14 ausgerichtet ist. Insbesondere wird dadurch eine sichere Verbindung des Verbindungselements 6 mit den jeweiligen Rahmenelementen 2 zur Verfügung gestellt und vorteilhaft ein ungewolltes Lösen verhindert.

Entsprechend der in Fig. 2 bis 4 dargestellten vorteilhaften Varianten ist das Gegenhalteteil 16 als eine sich radial von der Schwenkachse X abweisend zu einem freien Ende erstreckende Riegelzunge 22 ausgebildet, insbesondere in Fig. 4 veranschaulicht. Vorzugsweise ist das Halteteil 10 als eine korrespondierend ausgebildete Aufnahmehülse 24 ausgebildet, wobei die Aufnahmehülse 24 radial zur Schwenkachse X auf die Riegelzunge 22 aufsteckbar ausgebildet ist.

Fig. 3 zeigt eine weitere bevorzugte Ausführungsform, wonach das Verbindungsmittel 8 und das Gegenverbindungsmittel 14 miteinander korrespondierend als eine Rastverbindung, insbesondere eine Druckknopfverbindung, ausgebildet sind. In einem nicht dargestellten Beispiel ist das jeweilige Verbindungsmittel 8 und das jeweilig korrespondierend ausgebildete Gegenverbindungsmittel 14 als eine Klettverbindung oder eine Schraubverbindung ausgebildet.

Eine bevorzugte Ausführung der Erfindung ist insbesondere in den Fig. 2 bis 4 dargestellt. Gemäß dieser Ausführung sind jeweils ein Gegenverbindungsmittel 14 und ein Gegenhalteteil 16 auf einer gemeinsamen Montageplatte 26 angeordnet. Die Montageplatte 26 ist vorzugsweise derart ausgebildet, dass sie, wie in Fig. 4 dargestellt, an der Innenumfangswandung in dem Seitenabschnitt 12 des Rahmenelements 2 angeordnet/anordenbar ist. Zweckmäßig kann die Montageplatte 26 ein Montageloch 28 aufweisen, so dass die Montageplatte 26 mit dem Rahmenelement 2, wie in Fig. 4 dargestellt, verschraubt oder vernietet werden kann. Alternativ oder ergänzend kann die Montageplatte 26 mittels einer stoffschlüssigen Verbindung, insbesondere einer Klebeverbindung, an dem Rahmenelement 2 befestigt werden. Vorzugsweise ist auf einer zum Rahmenelement 2 weisenden Rückseite der Montageplatte 26 ein Klebefilm 30 angeordnet, wie in Fig. 2 dargestellt, mittels dessen die Montageplatte 26 an dem Rahmenelement 2 alternativ oder ergänzend befestigt werden kann.

Gemäß einer bevorzugten Ausführung der Montageplatte 26 ist zumindest das Gegenhalteteil 16 monolithisch einstückig mit der Montageplatte 26 ausgebildet. In den Fig. 2 bis 4 ist eine besonders bevorzugte Variante der Montageplatte 26 dargestellt, wobei die Montageplatte 26 materialeinheitlich derart als Stanz-BiegeTeil ausgebildet ist, dass sie selbst einendig die Riegelzunge 22 als Gegenhalteteil 16 ausbildet.

Eine besondere Ausführungsvariante des Verbindungsmittels sieht vor, dass das Verbindungsmittel 8 eine dreieckförmige oder, wie insbesondere in Fig. 1 und 2 dargestellt, trapezförmige Schnittfläche radial zur Schwenkachse X aufweist. Besonders bevorzugt hat sich dabei eine symmetrisch-trapezförmige Schnittfläche radial zur Schwenkachse X erwiesen.

Gemäß einer in Fig. 1 dargestellten Variante des Behälters 1 weist dieser zwei axial zur Schwenkachse X versetzt angeordnete Verbindungselemente 6 auf. In Fig. 1 ist lediglich ein Verbindungselement 6 dargestellt. Die Verbindungselemente 6 verbinden jeweils zwei zur Schwenkachse X gegenüberliegend angeordnete Rahmenelemente 2 miteinander. Vorzugsweise sind die vier Rahmenelemente 2 und die beiden Verbindungselemente 6 entsprechend einer der vorausgegangenen Ausführungsformen ausgebildet und miteinander verbunden.

Veranschaulicht sieht es die vorteilhafte Variante mit zwei Verbindungselementen 6 vor, dass jeweils die zwei zueinander um die Schwenkachse X aufschwenkbaren Rahmenelemente 2 mittels zweier Verbindungselemente 6 miteinander verbunden sind, so dass jeweils ein erster Seitenabschnitt 12 des ersten Rahmenelements 2 mittels des ersten Verbindungselementes 6 mit einem ersten Seitenabschnitt 12 des zweiten Rahmenelements 2 verbunden ist und ein zweiter Seitenabschnitt 12 des ersten Rahmenelements 2 mittels des zweiten Verbindungselementes 6 mit einem zweiten Seitenabschnitt 12 des zweiten Rahmenelements 2 verbunden ist.

Entsprechend der in Fig. 1 dargestellten Variante des Behälters 1 besteht eine bevorzugte Variante darin, dass zwei Verbindungselemente 6 mittels eines parallel zur Schwenkachse X verlaufenden Raumteilers 32 vorzugsweise zu einer Verbindungselementengruppe verbunden sind. In Fig. 1 ist ein vorteilhafter Raumteiler 32 mit einer Tasche 34 dargestellt. Der in Fig. 1 dargestellte Raumteiler 32 ist fest mit den beiden Verbindungselementen 6 verbunden, wobei gemäß einer bevorzugten alternativen Ausführung der Raumteiler 32 an den beiden Verbindungselementen 6 lösbar anordenbar ist.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, dass grundsätzlich praktisch jedes Einzelmerkmal des Anspruchs 1 weggelassen beziehungsweise durch mindestens ein an anderer Stelle der Anmeldung offenbartes Einzelmerkmal ersetzt werden kann.

### Bezugszeichenliste

- 1: Behälter
- 2: Rahmenelement
- 4: Hartschale
- 6: Verbindungselement
- 8: Verbindungsmittel
- 10: Halteteil
- 12: Seitenabschnitt
- 14: Gegenverbindungsmittel
- 16: Gegenhalteteil
- 18: Bewegungsrichtung von 8 zum Verbinden mit 14
- 18': Bewegungsrichtung von 8 zum Trennen von 14
- 20: Bewegungsrichtung von 10 zum Verbinden mit 16
- 20': Bewegungsrichtung von 10 zum Trennen von 16
- 22: Riegelzunge
- 24: Aufnahmehülse
- 26: Montageplatte
- 28: Montageloch
- 30: Klebefilm
- 32: Raumteiler

- X: Schwenkachse

## Patentansprüche

1. Behälter (1), insbesondere eine Tasche oder ein Koffer, mit zumindest zwei einen inneren Aufnahmeraum zur Aufnahme von Gegenständen umfangsgemäß umgebenden Rahmenelementen (2), welche einseitig miteinander um eine Schwenkachse (X) aus einem geschlossenen Zustand des Behälters (1) in einen geöffneten Zustand des Behälters (1) aufschwenkbar verbunden sind, wobei ein maximaler Öffnungswinkel der Rahmenelemente (2) mittels mindestens eines faltbaren Verbindungselementes (6) begrenzt wird, wobei das Verbindungselement (6) zur Verbindung mit den Rahmenelementen (2) mindestens zwei Verbindungsmittel (8) und mindestens zwei Halteteile (10) aufweist und die Rahmenelemente (2) jeweils an einer Innenwandung an sich radial zur Schwenkachse (X) erstreckenden Seitenabschnitten (12) korrespondierend mindestens ein Gegenverbindungsmittel (14) zur lösbaren Verbindung mit den Verbindungsmitteln (8) des Verbindungselementes (6) und mindestens ein Gegenhalteteil (16) zur lösbaren Verbindung mit den Halteteilen (10) des Verbindungselementes (6) aufweisen, wobei zur Verbindung des Verbindungsmittels mit dem jeweiligen Gegenverbindungsmittel (14) die Verbindungsmittel (8) parallel zu der Schwenkachse (X) zu dem jeweilig korrespondierenden Gegenverbindungsmittel (14) bewegbar sind,
**dadurch gekennzeichnet, dass**
zur Verbindung des Halteteils (10) mit dem jeweiligen Gegenhalteteil (16) die Halteteile (10) radial zur Schwenkachse (X) zu dem jeweilig korrespondierenden Gegenhalteteil (16) bewegbar sind.

2. Behälter (1) nach Anspruch 1,
**dadurch gekennzeichnet, dass**
das Gegenhalteteil (16) als eine sich radial von der Schwenkachse (X) abweisend zu einem freien Ende erstreckende Riegelzunge (22) ausgebildet ist und das Halteteil (10) als eine korrespondierend ausgebildete Aufnahmehülse (24) ausgebildet ist, wobei die Aufnahmehülse (24) radial zur Schwenkachse (X) auf die Riegelzunge (22) aufsteckbar ausgebildet ist.

3. Behälter (1) nach Anspruch 1,
**dadurch gekennzeichnet, dass**
das Verbindungsmittel (8) mit dem jeweiligen Gegenverbindungsmittel (14) formschlüssig und/oder kraftschlüssig lösbar verbunden ist.

4. Behälter (1) nach Anspruch 1,
**dadurch gekennzeichnet, dass**
das Verbindungsmittel (8) und das Gegenverbindungsmittel (14) miteinander korrespondierend als eine Rastverbindung, insbesondere Druckknopfverbindung, oder als eine Klettverbindung ausgebildet sind.

5. Behälter (1) nach Anspruch 1,
**dadurch gekennzeichnet, dass**
jeweils ein Gegenverbindungsmittel (14) und ein Gegenhalteteil (16) auf einer gemeinsamen Montageplatte (26) angeordnet sind, wobei die Montageplatte (26) an der Innenumfangswandung in dem Seitenabschnitt (12) des Rahmenelements (2) angeordnet/anordenbar ist.

6. Behälter (1) nach Anspruch 1,
**dadurch gekennzeichnet, dass**
zumindest das Gegenhalteteil (16) monolithisch einstückig mit der Montageplatte (26) ausgebildet ist.

7. Behälter (1) nach Anspruch 1,
**dadurch gekennzeichnet, dass**
das Verbindungsmittel (8) eine dreieckförmige oder trapezförmige, besonders bevorzugt symmetrisch-trapezförmige, Schnittfläche radial zur Schwenkachse (X) aufweist.

8. Behälter (1) nach Anspruch 1,
**dadurch gekennzeichnet, dass**
der Behälter (1) zwei axial zur Schwenkachse (X) versetzt angeordnete Verbindungselemente (6) aufweist, welche jeweils zwei zur Schwenkachse (X) gegenüberliegend angeordnete Rahmenelemente (2) miteinander verbinden, wobei die vier Rahmenelemente (2) und die beiden Verbindungselemente (6) entsprechend eines der Ansprüche 1 bis 7 ausgebildet und miteinander verbunden sind.

9. Behälter (1) nach Anspruch 1,
**dadurch gekennzeichnet, dass**
die zwei Verbindungselemente (6) mittels zumindest eines parallel zur Schwenkachse (X) verlaufenden Raumteilers (32) verbunden sind.

10. Behälter (1) nach Anspruch 1,
**dadurch gekennzeichnet, dass**
der Raumteiler (32) an den beiden Verbindungselementen (6) lösbar anordenbar ist.

11. Verbindungselement (6) zur Begrenzung eines maximalen Öffnungswinkels von einem Behälter (1), insbesondere einer Tasche oder einem Koffer, insbesondere nach dem Anspruch 1, aufweisend die Merkmale des Verbindungselements (6) gemäß dem Oberbegriff des Anspruchs 1,
**gekennzeichnet durch**
die Merkmale des Verbindungselements (6) gemäß dem kennzeichnenden Teil des Anspruchs 1.

12. Verbindungselement (6) nach Anspruch 8,
**gekennzeichnet durch**
die Merkmale des Verbindungselements (6) gemäß zumindest einem der Ansprüche 2 bis 7.

13. Verbindungselementengruppe zur Begrenzung eines maximalen Öffnungswinkels von einem Behälter (1), aufweisend zwei Verbindungselemente (6) nach einem der Ansprüche 11 oder 12,
**gekennzeichnet durch**
zumindest einen Raumteiler (32) gemäß den kennzeichnenden Merkmalen eines der Ansprüche 9 oder 10.
